# EUROPÄISCHE PATENTSCHRIFT

(11) **EP 0 798 189 B1**
(45) Veröffentlichungstag und Bekanntmachung des Hinweises auf die Patenterteilung: **24.01.2001**
(21) Anmeldenummer: 96890185.0
(22) Anmeldetag: 05.12.1996
(51) Int. Cl.: B61B 9/00, B61B 12/10, B61B 13/12, B61B 12/12

(54) **Anlage zum Transport von Personen und bzw. oder von Gütern**
Installation for transporting persons and/or goods
Installation pour transporter des personnes et/ou des marchandises

(30) Priorität: 26.03.1996 AT 55196
(43) Veröffentlichungstag der Anmeldung: 01.10.1997
(73) Patentinhaber: Innova Patent GmbH, 6960 Wolfurt (AT)
(72) Erfinder: Klimmer, Alexander, 6922 Wolfurt (AT)
(74) Vertreter: Atzwanger, Richard, Dipl.-Ing. Patentanwalt

(56) Entgegenhaltungen:
- EP-A- 0 611 220
- DE-A- 1 505 985
- DE-C- 706 621
- GB-A- 1 384 101

## Beschreibung

Die gegenständliche Erfindung betrifft eine Anlage zum Transport von Personen und bzw. oder von Gütern mit einer Mehrzahl von mit Laufrädern ausgebildeten Fahrzeugen, welche an ein sich ständig bewegendes Förderseil ankuppelbar sind, wodurch sie längs einer Fahrbahn, insbesondere längs Schienen, verfahrbar sind, wobei in Bereichen von Haltestellen, in welchen die Fahrzeuge vom Förderseil abkuppelbar sind, Verzögerungsräder bzw. Beschleunigungsräder vorgesehen sind, welche an die Fahrzeuge zur Anlage bringbar sind, wodurch deren Fahrgeschwindigkeit verkleinert oder vergrößert wird.

Bei einer derartigen Anlage, welche aus der EP-A1-673 817 bekannt ist, werden die Fahrzeuge, nachdem sie in einer ersten Station von Passagieren bestiegen worden sind, mittels der Beschleunigungsräder auf die Geschwindigkeit des Förderseiles gebracht und hierauf an das Förderseil angekuppelt. Mittels des Förderseiles, welches z.B. mit einer Geschwindigkeit von 8m/sec. bewegt wird, werden sie zu einer zweiten Station gefördert. In der zweiten Station werden die Fahrzeuge, nachdem sie vom Förderseil abgekuppelt worden sind, mittels Verzögerungsräder auf eine Geschwindigkeit von weniger als 0,5 m/sec. verzögert, wodurch sie von den Passagieren verlassen bzw. von weiteren Passagieren bestiegen werden können.

Insoweit als diese Technologie aus der Seilbahntechnik bekannt ist, werden in den Strecken der Beschleunigung bzw. der Verzögerung die aufeinanderfolgenden Räder mit absinkender bzw. ansteigender Umfangsgeschwindigkeit angetrieben, wobei jeweils nur ein Beschleunigungsrad bzw. ein Verzögerungsrad am Fahrwerk der Seilbahnkabine od.d dgl. zur Wirkung kommt. Eine Übertragung dieser Technologie auf Anlagen mit Fahrzeugen, welche eine Länge von mehreren Metern aufweisen, ist jedoch deshalb nicht möglich, da hierdurch extrem lange Verzögerungsstrecken bzw. Beschleunigungstrecken bedingt werden würden.

Aus diesem Grund ist es vorgeschlagen worden, sämtliche Räder der Verzögerungsstrecke bzw. der Beschleunigungsstrecke mit absinkenden bzw. mit ansteigenden, jeweils gleichen Umfangsgeschwindigkeiten anzutreiben, wobei die Umfangsgeschwindigkeit der Verzögerungsräder, nachdem von diesen vom Förderseil abgekuppelte Fahrzeuge übernommen wurden, von der Geschwindigkeit des Förderseiles auf diejenige Geschwindigkeit verringert wird, mit welcher die Fahrzeuge von den Passagieren verlassen bzw. von anderen Passagieren bestiegen werden können bzw. bei der Übernahme von Fahrzeugen aus dem Ausstiegs- bzw. Einstiegsbereich die Umfangsgeschwindigkeit der Beschleunigungsräder von derjenigen Geschwindigkeit, mit welcher die Fahrzeuge verlassen bzw. bestiegen wurden, auf die Geschwindigkeit des Förderseiles erhöht wird, wodurch die Fahrzeuge an das Förderseil angekuppelt werden können. Diese Technologie weist jedoch den Nachteil auf, daß sich in den Strecken der Verzögerung bzw. der Beschleunigung der Fahrzeuge jeweils nur ein Fahrzeug befinden kann, wodurch die Anzahl der Fahrzeuge, welche in einer solchen Anlage eingesetzt werden können, stark beschränkt ist.

Eine derartige Anlage ist aus der GB-A 1 384 101 bekannt, bei welcher eine einzige Gruppe von Verzögerungsrädern, eine einzige Gruppe von Förderrädern und eine einzige Gruppe von Beschleunigungsrädern für die Fahrzeuge vorgesehen sind. Da sich dabei in den Bereichen der jeweiligen Räder immer nur ein einziges Fahrzeug befinden kann, ist jedoch die Leistungsfähigkeit dieser bekannten Anlage sehr beschränkt.

Der gegenständlichen Erfindung liegt somit die Aufgabe zugrunde, eine derartige Anlage zu schaffen, in welcher gleichzeitig mehrere Fahrzeuge verzögert werden können, wodurch die Anzahl der Fahrzeuge in der Anlage maßgeblich vergrößert werden kann. Dies wird erfindungsgemäß dadurch erzielt, daß die Verzögerungsräder in mehrere Gruppen unterteilt sind, wobei die einzelnen Räder innerhalb einer Gruppe mit jeweils der gleichen Umfangsgeschwindigkeit angetrieben werden und bei der Übergabe eines Fahrzeuges von einer der Gruppen auf die folgende Gruppe die Räder der beiden Gruppen die gleiche Umfangsgeschwindigkeit aufweisen.

Durch die Unterteilung der in der Verzögerungsstrecke befindlichen Verzögerungsräder in mehrere Gruppen, welche innerhalb der Gruppen mit jeweils gleichen, abnehmenden Umfangsgeschwindigkeiten angetrieben werden, kann durch jede Gruppe der Räder jeweils ein Fahrzeug gefördert werden, wodurch die Anzahl der in der Anlage befindlichen Fahrzeuge wesentlich erhöht werden kann. Hierdurch steigt die Leistungsfähigkeit einer derartigen Anlage mit der Anzahl der Gruppen der Verzögerungsräder an. Vorzugsweise sind auch die Beschleunigungsräder in mehrere Gruppen unterteilt, wobei die einzelnen Räder innerhalb einer Gruppe mit jeweils der gleichen Umfangsgeschwindigkeit, welche ansteigt, angetrieben werden und bei der Übergabe eines Fahrzeuges von einer der Gruppen auf die folgende Gruppe die Räder der beiden Gruppen die gleiche Umfangsgeschwindigkeit aufweisen.

Vorzugsweise befinden sich die einzelnen Gruppen der Räder voneinander in Abständen, welche mindestens der halben Länge eines Fahrzeuges gleich sind.

Nach einer bevorzugten Ausführungsform enthält die erste Gruppe der Verzögerungsräder eine Vielzahl von zumindest zehn Rädern, wobei diese Räder bei Übernahme eines Fahrzeuges mit einer der Geschwindigkeit des Förderseiles von z.B. 8 m/sec. gleichen Umfangsgeschwindigkeit angetrieben werden, welche in der Folge auf eine Geschwindigkeit von 2 m/sec. bis 1 m/sec. vermindert wird. Weiters enthält bei einer bevorzugten Ausführungsform die letzte Gruppe der Beschleunigungsräder eine Vielzahl von zumindest zehn Rädern, welche bei der Übernahme eines Fahrzeuges von der vorhergehenden Gruppe mit einer Umfangsgeschwindigkeit von 1 m/sec. bis 2 m/sec. angetrieben werden, welche in der Folge auf die Geschwindigkeit des Förderseiles von z.B. 8 m/sec. erhöht wird.

Vorzugsweise wird eine zweite Gruppe der Verzögerungsräder bei Übernahme eines Fahrzeuges von der ersten Gruppe der Verzögerungsräder mit einer Umfangsgeschwindigkeit von 2 m/sec. bis 1 m/sec. angetrieben, wobei in der Folge die Geschwindigkeit der Fahrzeuge auf weniger als 0,5 m/sec. vermindert wird, mit welcher Geschwindigkeit die Fahrzeuge von Passagieren verlassen bzw. bestiegen werden können, und folgt hierauf eine Gruppe von Rädern, welche bei Übernahme eines Fahrzeuges mit einer Umfangsgeschwindigkeit von weniger als 0,5 m/sec. angetrieben werden. Vorzugsweise werden die im Ausstiegs- bzw. Einstiegsbereich vorgesehenen Räder mit einer gleichbleibenden Umfangsgeschwindigkeit von weniger als 0,5 m/sec. angetrieben. Für das Verlassen oder das Besteigen der Fahrzeuge können diese auch zum Stillstand gebracht werden.

Nach einer weiteren bevorzugten Ausführungsform ist in den Endstationen der Anlage zwischen den Strecken der Verzögerungsräder und der Beschleunigungsräder ein Drehteller vorgesehen, durch welchen die Fahrzeuge von einer Strecke mit einer ersten Richtung in eine Strecke mit einer zweiten Richtung gewendet werden können.

Der Gegenstand der Erfindung ist nachstehend anhand eines in der Zeichnung dargestellten Ausführungsbeispiels näher erläutert. Es zeigen:
- Fig. 1: die Verzögerungsstrecke einer erfindungsgemäßen Anlage, in schematischer Darstellung zugleich mit einem Geschwindigkeitsdiagramm,
- Fig. 1a: die Beschleunigungsstrecke einer erfindungsgemäßen Anlage, in schematischer Darstellung zugleich mit einem Geschwindigkeitsdiagramm, und
- die Fig. 2, 2a und 2b: die Verzögerungsstrecke sowie die Beschleunigungsstrecke dieser Anlage, in Draufsicht und in zwei Seitenansichten.

Eine erfindungsgemäßen Anlage enthält eine Fahrstrecke, längs welcher mittels eines Förderseiles, welches mit einer ständig gleichbleibenden Geschwindigkeit von z.B. 8 m/sec. bewegt wird, mit Rädern ausgebildete Fahrzeuge, welche an das Förderseil ankuppelbar sind, bewegt werden. Um es den Passagieren zu ermöglichen, diese Fahrzeuge zu verlassen bzw. zu besteigen, werden diese Fahrzeuge in den Bereichen der Ausstiegs- bzw. Einstiegsstellen vom Förderseil abgekuppelt und wird deren Geschwindigkeit durch Verzögerungsräder auf weniger als 0,5 m/sec. vermindert, wobei sie auch zum Stillstand gebracht werden können.

Sobald die Fahrzeuge von den Passagieren verlassen bzw. bestiegen worden sind, wird deren Geschwindigkeit durch Beschleunigungsräder wieder auf die Geschwindigkeit des Förderseiles erhöht, worauf sie an dieses angekuppelt und durch das Förderseil mit gleichbleibender Geschwindigkeit bis zur nächsten Haltestelle bewegt werden.

In Fig. 1 ist die Verzögerungsstrecke einer erfindungsgemäßen Anlage schematisch dargestellt. Aus dem in Fig. 1 gleichfalls enthaltenen Geschwindigkeitsdiagramm ist weiters die Umfangsgeschwindigkeit der Verzögerungsräder in den einzelnen Abschnitten der Verzögerungsstrecke ersichtlich.

Die Verzögerungsstrecke enthält zwei Gruppen von Verzögerungsrädern, auf welche drei Gruppen von Antriebsrädern folgen. Die einzelnen Räder in diesen Gruppen werden mit jeweils gleichen Umfangsgeschwindigkeiten angetrieben. Die Verzögerungsstrecke enthält eine erste Gruppe mit einer Vielzahl von Verzögerungsrädern 1, welche bei der Übernahme der Fahrzeuge 10 vom Förderseil mit einer Umfangsgeschwindigkeit von etwa 8 m/sec. angetrieben werden. Sobald ein Fahrzeug 10 vom Förderseil abgekuppelt worden ist, wird es von den Verzögerungsrädern 1 übernommen, deren Umfangsgeschwindigkeit dann bis auf etwa 2 m/sec. vermindert wird.

Auf die erste Gruppe von Verzögerungsrädern 1 folgt eine zweite Gruppe von Verzögerungsrädern 2, welche bei der Übernahme eines Fahrzeuges 10 von den Verzögerungsrädern 1 gleichfalls mit einer Umfangsgeschwindigkeit von etwa 2 m/sec. angetrieben werden. In der Folge wird deren Umfangsgeschwindigkeit auf weniger als 0,5 m/sec. vermindert. Auf diese Gruppe von Verzögerungsrädern 2 folgt eine Gruppe von Antriebsrädern 3, welche mit einer gleichbleibenden Umfangsgeschwindigkeit von weniger als 0,5 m/sec. angetrieben werden. Die Antriebsräder 3 befinden sich in demjenigen Bereich, in welchem die Fahrzeuge 10 von Passagieren verlassen werden. Es folgt eine vierte Gruppe von Antriebsrädern 4, durch welche die Fahrzeuge 10 auf einen Drehteller, auf welchem sie mittels Antriebsrädern 5 bewegt werden, gefördert werden. Durch den Drehteller werden die Fahrzeuge 10 um 180° gewendet. In der Folge werden diese in eine Beschleunigungsstrecke bewegt.

Wie dies in Fig. 1a ersichtlich ist, befinden sich auch in der Beschleunigungsstrecke mehrere Gruppen von Rädern 5a, 4a, 3a und 1a, welche mit jeweils gleichen Umfangsgeschwindigkeiten angetrieben werden. Bei der Übergabe eines Fahrzeuges 10 von einer Gruppe zur nächsten Gruppe werden die Räder der aufeinanderfolgenden Gruppen mit gleichen Umfangsgeschwindigkeiten angetrieben.

Mittels der Räder 5a und 4a werden die Fahrzeuge 10 vom Drehteller in den Einstiegsbereich bewegt, in welche sie mittels der Räder 3a mit einer Umfangsgeschwindigkeit von weniger als 0,5 m/sec. bewegt werden, wodurch sie von den Passagieren bestiegen werden können. In der Folge werden die Fahrzeuge 10 von Beschleunigungsrädern 1a übernommen, welche bei der Übernahme der Fahrzeuge mit einer Umfangsgeschwindigkeit von weniger als 0,5 m/sec. angetrieben werden. In der Folge wird deren Umfangsgeschwindigkeit auf etwa 8 m/sec. erhöht, wodurch die Fahrzeuge 10 am Ende der Beschleunigungsstrecke an das mit dieser Geschwindigkeit bewegte Förderseil ankuppelbar sind.

Dadurch, daß die Verzögerungsstrecke eine Mehrzahl von Gruppen von Verzögerungsrädern enthält, ist der Bereich der Einfahrt in eine Ein- bzw. Ausstiegsstelle in mehrere Abschnitte unterteilt, wobei sich in jedem Abschnitt jeweils ein Fahrzeug 10 befinden kann. Hierdurch steigt die Leistungsfähigkeit einer derartigen Anlage mit der Anzahl der Abschnitte in der Verzögerungsstrecke an.

Nachstehend ist anhand der Fig. 2, 2a und 2b die konstruktive Ausbildung der Endstation einer derartigen Anlage erläutert:

Wie daraus ersichtlich ist, enthält eine derartige Anlage die erste Gruppe von Verzögerungsrädern 1, welche von Motoren 11 und 12 über Keilriemen mit gleichen Umfangsgeschwindigkeiten angetrieben werden. Nach der Abkupplung eines Fahrzeuges 10 vom Förderseil, welches ständig mit einer Geschwindigkeit von etwa 8 m/sec. bewegt wird, wird die Umfangsgeschwindigkeit der Verzögerungsräder 1 auf etwa 2 m/sec. vermindert. Hierauf gelangt das Fahrzeug 10 zu einer zweiten Gruppe von Verzögerungsrädern 2, welche über Keilriemen von einem Motor 21 angetrieben werden. Durch die Verzögerungsräder 2 wird das Fahrzeug 10 von einer Geschwindigkeit von etwa 2m/sec. auf eine Geschwindigkeit von weniger als 0,5 m/sec. vermindert, mit welcher Geschwindigkeit es an die Räder 3, welche sich im Bereich der Ausstiegsstelle befinden, übergeben wird. Durch diesen Bereich wird das Fahrzeug 10 mit einer gleichbleibenden Geschwindigkeit von weniger als 0,5 m/sec. hindurchbewegt. In der Folge wird das Fahrzeug 10 mittels der vierten Gruppe von Rädern 4, welche von einem Motor 41 über Keilriemen angetrieben werden, auf einen Drehteller 50 bewegt, auf welchem sich Räder 5 befinden, welche von einem Motor 51 bewegt werden.

Nach Verdrehung des Drehtellers 50 um 180° wird das Fahrzeug 10 mittels der Räder 5a, welche durch einen Motor 51 a angetrieben werden, in die Beschleunigungsstrecke bewegt, in welcher es mittels der Räder 4a und 3a, welche durch die Motoren 41a und 31a angetrieben werden, in den Einstiegsbereich bewegt wird, durch welchen hindurch es mit einer Geschwindigkeit von weniger als 0,5 m/sec. bewegt wird. Hierauf wird das Fahrzeug 10 mittels der Beschleunigungsräder 1a, welche von einem Motor 11a angetrieben werden auf 8 m/sec. beschleunigt, worauf es an das ständig mit einer Geschwindigkeit von 8 m/sec. bewegte Förderseil angekuppelt wird. Die Bewegung der Fahrzeuge 10 erfolgt längs jeweils zweier Schienen 20 und 30.

Soferne sich der Ausstiegsbereich am Ende einer derartigen Anlage befindet, wird das Fahrzeug 10 mittels des Drehtellers 50 um 180° gewendet, wodurch es in der Folge in der entgegengesetzten Richtung bewegt wird. Soferne sich jedoch der Einstiegs- bzw. Ausstiegsbereich im Verlauf der Strecke einer derartigen Anlage befindet, brauchen die Fahrzeuge 10 nicht gewendet zu werden, sondern werden sie nach der Abkupplung vom Förderseil so verzögert und allenfalls zum Stillstand gebracht, daß sie von den Passagieren verlassen bzw. bestiegen werden können und werden sie in der Folge in der gleichen Richtung so stark beschleunigt, daß sie wieder an das Förderseil angekuppelt werden können.

Maßgeblich ist, daß jedenfalls die Verzögerungsräder und allenfalls auch die Beschleunigungsräder in mehrere Gruppen unterteilt sind, daß sämtliche Räder in den einzelnen Gruppen mit jeweils gleicher Geschwindigkeit angetrieben werden und daß die Antriebsräder von zwei aufeinanderfolgenden Gruppe bei der Übergabe eines Fahrzeuges von einer Gruppe auf die folgende Gruppe die gleiche Umfangsgeschwindigkeit aufweisen.

## Patentansprüche

1. Anlage zum Transport von Personen und bzw. oder von Gütern mit einer Mehrzahl von mit Laufrädern ausgebildeten Fahrzeugen (10), welche an ein sich ständig bewegendes Förderseil ankuppelbar sind, wodurch sie längs einer Fahrbahn, insbesondere längs Schienen (20, 30), verfahrbar sind, wobei in Bereichen von Haltestellen, in welchen die Fahrzeuge (10) vom Förderseil abkuppelbar sind, Verzögerungsräder (1, 2) bzw. Beschleunigungsräder (1a, 2a) vorgesehen sind, welche an die Fahrzeuge (10) zur Anlage bringbar sind, wodurch deren Fahrgeschwindigkeit verkleinert oder vergrößert wird, dadurch gekennzeichnet, daß die Verzögerungsräder (1, 2) in mehrere Gruppen unterteilt sind, wobei die einzelnen Räder (1, 2) innerhalb einer Gruppe mit jeweils der gleichen Umfangsgeschwindigkeit angetrieben werden und bei der Übergabe eines Fahrzeuges (10) von einer der Gruppen auf die folgende Gruppe die Räder (1, 2) der beiden Gruppen die gleiche Umfangsgeschwindigkeit aufweisen.

2. Anlage nach Patentanspruch 1, dadurch gekennzeichnet, daß auch die Beschleunigungsräder (1a, 2a) in mehrere Gruppen unterteilt sind, wobei die einzelnen Räder innerhalb einer Gruppe mit jeweils der gleichen Umfangsgeschwindigkeit angetrieben werden und bei der Übergabe eines Fahrzeuges (10) von einer der Gruppen auf die folgende Gruppe die Räder (1a, 2a) der beiden Gruppen die gleiche Umfangsgeschwindigkeit aufweisen.

3. Anlage nach einem der Patentansprüche 1 und 2, dadurch gekennzeichnet, daß sich die einzelnen Gruppen der Räder (1a, 2a) voneinander im Abständen befinden, welche mindestens der halben Länge eines Fahrzeuges (10) gleich sind.

4. Anlage nach einem der Patentansprüche 1 bis 3, dadurch gekennzeichnet, daß eine erste Gruppe der Verzögerungsräder (1, 2) eine Vielzahl von zumindest zehn Rädern (1) enthält, wobei diese Räder (1) bei Übernahme eines Fahrzeuges (10) mit einer der Geschwindigkeit des Förderseiles von z.B. 8 m/sec. gleichen Umfangsgeschwindigkeit angetrieben werden, welche in der Folge auf eine Geschwindigkeit von 2 m/sec. bis 1 m/sec. vermindert wird.

5. Anlage nach einem der Patentansprüche 1 bis 4, dadurch gekennzeichnet, daß die letzte Gruppe der Beschleunigungsräder (1a, 2a) eine Vielzahl von zumindest zehn Rädern (1a) enthält, welche bei der Übernahme eines Fahrzeuges (10) von der vorhergehenden Gruppe mit einer Umfangsgeschwindigkeit von 1 m/sec. bis 2 m/sec. angetrieben werden, welche in der Folge auf die Geschwindigkeit des Förderseiles von z.B. 8m/sec. erhöht wird.

6. Anlage nach einem der Patentansprüche 1 bis 5, dadurch gekennzeichnet, daß eine zweite Gruppe der Verzögerungsräder (2) bei Übernahme eines Fahrzeuges (10) von der ersten Gruppe der Verzögerungsräder (1) mit einer Umfangsgeschwindigkeit von 2 m/sec. bis 1 m/sec. angetrieben wird, wobei in der Folge die Geschwindigkeit der Fahrzeuge (10) auf weniger als 0,5 m/sec. vermindert wird, mit welcher Geschwindigkeit die Fahrzeuge (10) von Passagieren verlassen bzw. bestiegen werden können.

7. Anlage nach Patentanspruch 6, dadurch gekennzeichnet, daß die im Ausstiegs- bzw. Einstiegsbereich vorgesehenen Räder (3) mit einer gleichbleibenden Umfangsgeschwindigkeit von weniger als 0,5 m/sec. angetrieben werden bzw. zum Stillstand gebracht werden.

8. Anlage nach einem der Patentansprüche 1 bis 7, dadurch gekennzeichnet, daß in den Endstationen zwischen den Strecken der Verzögerungsräder (1, 2) und der Beschleunigungsräder (1a, 2a) ein Drehteller (50) vorgesehen ist, durch welchen die Fahrzeuge (10) von einer Strecke mit einer ersten Richtung in eine Strecke mit einer zweiten Richtung verdreht werden.

## Claims

1. An installation for transporting people and/or goods, comprising a plurality of vehicles (10) with running wheels, which vehicles (10) may be coupled to a constantly moving hauling cable, whereby they may travel along a track, in particular along rails (20, 30), decelerating wheels (1, 2) or accelerating wheels (1a, 2a) being provided at stopping points at which the vehicles (10) may be uncoupled from the hauling cable, which decelerating wheels (1, 2) or accelerating wheels (1a, 2a) may be brought to bear against the vehicles (10), whereby the travelling speed of the latter may be reduced or increased, characterised in that the decelerating wheels (1, 2) are subdivided into two or more groups, wherein the individual wheels (1, 2) within a group are each driven at the same circumferential speed and, when a vehicle (10) is transferred from one of the groups to the following group, the wheels (1, 2) of the two groups exhibit the same circumferential speed.

2. An installation according to claim 1, characterised in that the accelerating wheels (1a, 2a) are also subdivided into two or more groups, wherein the individual wheels within a group are each driven at the same circumferential speed and, when a vehicle (10) is transferred from one of the groups to the following group, the wheels (1a, 2a) of the two groups exhibit the same circumferential speed.

3. An installation according to one of claims 1 and 2, characterised in that the individual groups of wheels (1a, 2a) are located at distances from one another which are equal to at least half the length of a vehicle (10).

4. An installation according to one of claims 1 to 3, characterised in that a first group of decelerating wheels (1, 2) comprises a plurality of at least ten wheels (1), wherein these wheels (1), when taking over a vehicle (10), are driven at a circumferential speed equal to the speed of the hauling cable of for example 8 m/sec, which is reduced subsequently to a speed of 2 m/sec to 1 m/sec.

5. An installation according to one of claims 1 to 4, characterised in that the last group of accelerating wheels (1a, 2a) comprises a plurality of at least ten wheels (1a), which, when taking over a vehicle (10) from the preceding group, are driven at a circumferential speed of 1 m/sec to 2 m/sec, which is increased subsequently to the speed of the hauling cable of for example 8 m/sec.

6. An installation according to one of claims 1 to 5, characterised in that a second group of decelerating wheels (2), when taking over a vehicle (10) from the first group of decelerating wheels (1), is driven at a circumferential speed of 2 m/sec to 1 m/sec, the speed of the vehicles (10) being subsequently reduced to less than 0.5 m/sec, at which speed passengers may get into or out of the vehicles (10).

7. An installation according to claim 6, characterised in that the wheels (3) provided in the alighting or boarding area are driven at a uniform circumferential speed of less than 0.5 m/sec or brought to a standstill.

8. An installation according to one of claims 1 to 7, characterised in that a turntable (50) is provided at the termini between the track sections having decelerating wheels (1, 2) and accelerating wheels (1a, 2a), by means of which turntable (50) the vehicles (10) are turned from a section oriented in a first direction to a section oriented in a second direction.

## Revendications

1. Installation de transport de personnes et/ou de marchandises au moyen d'une pluralité de véhicules (10) qui comportent des roues de roulement et qui peuvent être accouplés à un câble de traction constamment en mouvement, ce qui fait qu'ils sont déplaçables le long d'une voie, notamment le long de rails (20, 30), tandis qu'au voisinage de stations, dans lesquelles les véhicules (10) peuvent être désaccouplés du câble de traction, sont prévues des roues de ralentissement (1, 2), respectivement des roues d'accélération (1a, 2a), qui peuvent être amenées en contact avec les véhicules (10), ce qui a pour effet de réduire ou d'augmenter leur vitesse de marche, caractérisée en ce que les roues de ralentissement (1, 2) sont divisées en plusieurs groupes, les différentes roues (1, 2) d'un groupe étant entraînées chacune à la même vitesse périphérique et les roues (1, 2) des deux groupes présentant la même vitesse périphérique au moment où un véhicule (10) passe de l'un des groupes au groupe suivant.

2. Installation selon la revendication 1, caractérisée en ce que les roues d'accélération (1a, 2a) sont divisées aussi en plusieurs groupes, les différentes roues d'un groupe étant entraînées chacune à la même vitesse périphérique et les roues (1a, 2a) des deux groupes présentant la même vitesse périphérique au moment où un véhicule (10) passe de l'un des groupes au groupe suivant.

3. Installation selon l'une des revendications 1 et 2, caractérisée en ce que les différents groupes de roues (1a, 2a) se trouvent à une distance les uns des autres qui est au moins égale à la moitié de la longueur du véhicule (10) .

4. Installation selon l'une des revendications 1 à 3, caractérisée en ce qu'un premier groupe de roues de ralentissement (1, 2) contient un grand nombre d'au moins dix roues (1), à la reprise d'un véhicule (10), ces roues (1) étant entraînées à une vitesse périphérique qui est égale à la vitesse du câble de traction de 8 m/s par exemple et qui est réduite par la suite à une vitesse de 2 m/s à 1 m/s.

5. Installation selon l'une des revendications 1 à 4, caractérisée en ce que le dernier groupe de roues d'accélération (1a, 2a) contient un grand nombre d'au moins dix roues (1a) qui, à la reprise d'un véhicule (10) du groupe précédent, sont entraînées à une vitesse périphérique de 1 m/s à 2 m/s, vitesse qui est augmentée par la suite à la vitesse du câble de traction de 8 m/s par exemple.

6. Installation selon l'une des revendications 1 à 5, caractérisée en ce qu'à la reprise d'un véhicule (10) du premier groupe de roues de ralentissement (1), un deuxième groupe de roues de ralentissement (2) est entraîné à une vitesse périphérique de 2 m/s à 1 m/s, la vitesse des véhicules (10) étant réduite par la suite à moins de 0,5 m/s, vitesse à laquelle les véhicules (10) permettent aux passagers de descendre ou de monter.

7. Installation selon la revendication 6, caractérisée en ce que les roues (3) prévues dans la zone de descente ou de montée sont entraînées à une vitesse périphérique constante inférieure à 0,5 m/s, ou sont mises à l'arrêt.

8. Installation selon l'une des revendications 1 à 7, caractérisée en ce que dans les stations terminales entre les tronçons de roues de ralentissement (1, 2) et des roues d'accélération (1a, 2a), il est prévu un plateau tournant (50) au moyen duquel on fait tourner les véhicules (10) d'un tronçon allant dans un premier sens, à un tronçon allant dans un deuxième sens.
